# EUROPÄISCHE PATENTSCHRIFT

(11) **EP 1 643 026 B1**
(45) Veröffentlichungstag und Bekanntmachung des Hinweises auf die Patenterteilung: **06.08.2008**
(21) Anmeldenummer: 04023520.2
(22) Anmeldetag: 02.10.2004
(51) Int. Cl.: D04B 15/78

(54) **Strickmaschine mit einer Mustereinrichtung und einem magnetischen Nadelauswahlsystem**
Knitting machine with a magnetic needle selection system for knitting patterned fabrics
Machine à tricoter avec un système magnétique de sélection d'aiguilles pour produire des tissus tricotés à motifs

(43) Veröffentlichungstag der Anmeldung: 05.04.2006
(73) Patentinhaber: H. Stoll GmbH & Co. KG, 72760 Reutlingen (DE)
(72) Erfinder: Daub, Ulrich, Dipl.-Ing., 72770 Reutlingen (DE); Buck, Manfred, 72768 Reutlingen (DE)
(74) Vertreter: Kohler Schmid Möbus

(56) Entgegenhaltungen:
- EP-A- 0 474 195
- EP-A- 1 275 762
- DE-A1- 4 024 742
- FR-A- 2 252 431

## Beschreibung

Die Erfindung betrifft eine Strickmaschine, insbesondere einer Flachstrickmaschine nach dem Oberbegriff des Anspruchs 1.

Strickmaschinen mit Nadelauswahlsystemen sind beispielsweise in der DE-AS 1 585 206 und in der DE-PS 36 14 220 beschrieben. Diese Systeme zeichnen sich dadurch aus, dass mit Hilfe von Permanentmagneten eine Haltekraft für die Auswahlelemente der Nadeln der Strickmaschine erzeugt werden. In gewissen Bereichen der Permanentmagnete kann die Haltekraft mit Hilfe von elektromagnetischen Spulen kompensiert werden, sodass die Nadelauswahlelemente an diesen Stellen vom Nadelauswahlsystem abgeworfen werden können. Je nach dem gerade ausgewählten Strickmuster werden somit bestimmte Nadeln mit Hilfe des Nadelauswahlsystems ausgewählt und andere nicht. Dabei ist es wichtig, dass die Spulen zur Kompensation der Haltekraft der Permanentmagneten derart bestromt werden, dass das Magnetfeld für dasjenige Nadelauswahlelement, das abfallen soll, in der richtigen Stärke kompensiert wird. Dazu wird in der DE-PS 36 14 220 vorgeschlagen, dass in den Abwurfbereichen des Auswahlmagneten, an denen eine Kompensation des Magnetfelds stattfinden kann, ein Messkopf angeordnet wird, der die Größe des Magnetfelds im Abwurfbereich erfasst. In Abhängigkeit des Messergebnisses wird die Stromstärke für die Steuerspule optimal eingestellt, um ein sicheres Abwerfen des Nadelauswahlelements zu gewährleisten.

In der EP 1 026 299 A1 wird vorgeschlagen, die Stromstärke der Steuerspule für das Abwerfen eines Nadelauswahlelements entsprechend der Anzahl der gerade magnetisch am Auswahlsystem anhaftenden Nadelauswahlelemente zu regeln. Die Anzahl der Nadelauswahlelemente, die gerade vom Auswahlmagneten angezogen sind, wird über eine Software aus dem Mustersteuerungsprogramm heraus ermittelt.

Sowohl die Stromregulierung gemäß der DE-PS 36 14 220 als auch der EP 1 026 299 A1 sind relativ aufwändig.

Die DE 40 24 742 A1 beschreibt ebenfalls eine Strickmaschine mit einem Nadelauswahlsystem, das Permanentmagnete zum Anziehen von Nadelauswahlelementen und Elektromagnete zum Abwerfen von Nadelauswahlelementen aufweist. Der Strom durch die Spulen der Elektromagnete ist steuerbar. Zur Reduktion der Reibung zwischen dem Nadelauswahlsystem und den Nadelauswahlelementen sind dem Nadelauswahlsystem im Bereich der Nadelauswahlelemente ferromagnetische Zwischenelemente gegenüberliegend angeordnet. In den Randbereichen des Bewegungsraums des Nadelauswahlsystems fehlen jedoch solche ferromagnetischen Bauelemente.

Der vorliegenden Erfindung liegt die Aufgabe zugrunde, eine Strickmaschine mit einem Nadelauswahlsystem der eingangs genannten Art dahin gehend zu verbessern, dass ohne eine Stromregulierung ein sicheres Abwerfen der gewünschten Nadelauswahlelemente in allen auftretenden Fällen gewährleistet ist.

Die Aufgabe wird mit einer Strickmaschine mit den Merkmalen des Anspruchs 1 gelöst.

Die Bestromung der mindestens einen Spule im Abwurfbereich des Auswahlsystems mit einem konstanten Stromprofil macht Messeinrichtungen oder -auswertungen des Musterungsprogramms überflüssig, sodass das Nadelauswahlsystem konstruktiv und steuerungstechnisch einfacher wird. Dennoch ist das Nadelauswahlsystem genauso zuverlässig wie die bekannten Nadelauswahlsysteme mit einer Stromregulierung. Dies wird dadurch bewirkt, dass die magnetische Dämpfung der Auswahlmagnetanordnung über ihren gesamten Bewegungsbereich annähernd konstant ist.

Eine magnetische Dämpfung tritt primär durch das ferromagnetische Material des Nadelbetts oder Nadelzylinders bzw. eines Auswahlplatinenbetts auf. Eine weitere magnetische Dämpfung entsteht durch die gerade von der Auswahlmagnetanordnung angezogenen Auswahlelemente. Wird also die primär auftretende magnetische Dämpfung über den gesamten Bewegungsbereich des Nadelauswahlsystems konstant gehalten, so muss nicht mehr erfasst werden, wie viele Nadelauswahlelemente gerade angezogen sind. Erfindungsgemäß wird eine konstante Primärdämpfung dadurch erreicht, dass der Auswahlmagnetanordnung über ihren gesamten Bewegungsbereich ferromagnetisches Material gegenüberliegend angeordnet ist. Die ferromagnetischen Bauelemente können dabei von einem zur Nadelführung genuteten Nadelbett oder einem genuteten Auswahlplatinenbett und ungenuteten Bereichen des Nadelbetts oder Auswahlplatinenbetts gebildet sein.

Bei dieser Ausgestaltung werden also die Nadelbetten bzw. Auswahlplatinenbetten beidseitig über den genuteten Bereich hinaus verlängert. Somit steht der Auswahlmagnetanordnung über ihren gesamten Weg, der sich über den Nadelbereich beidseitig hinaus erstreckt, ferromagnetisches Material gegenüber, das eine gleichmäßige Dämpfung des Permanentmagnetfeldes bewirkt.

Bei einer anderen Ausgestaltung können die ferromagnetischen Bauelemente vom genuteten Bereich eines Nadelbetts oder eines Auswahlplatinenbetts einer Flachstrickmaschine und seitlich des genuteten Bereichs angeordneten ferromagnetischen Leisten gebildet sein. Die Leisten können dabei vorzugsweise die gleiche Stärke wie das Nadelbett oder das Auswahlplatinenbett und mindestens die gleiche Breite wie die Auswahlmagnetanordnung aufweisen. Damit lassen sich in den seitlichen Partien des Bettes möglichst identische Dämpfungsverhältnisse wie über dem genuteten Bereich des Betts erzielen.

Eine weitere Möglichkeit, eine möglichst homogene primäre Dämpfung des Magnetfelds der Auswahlmagnetanordnung zu erzielen, besteht darin, den Abstand zwischen der Auswahlmagnetanordnung und den ungenuteten Bereichen des Nadelbetts oder des Auswahlplatinenbetts oder den Leisten derart zu wählen, dass die Auswahlmagnetanordnung über diesen Bereichen oder Leisten die gleiche magnetische Dämpfung erfährt wie durch das ferromagnetische Material des genuteten Bereichs des Nadelbetts oder Auswahlplatinenbetts. Unterschiedliche Dämpfungseigenschaften aufgrund der Nutung des Betts im Vergleich zu einem ungenuteten Bereich des Betts bzw. einer an das Bett angefügten Leiste können dadurch ausgeglichen werden.

Nachfolgend wird ein bevorzugtes Ausführungsbeispiel eines erfindungsgemäßen Auswahlsystems anhand der Zeichnung näher beschrieben.

Im Einzelnen zeigen:
- Fig. 1: einen Querschnitt durch ein Nadelbett einer Flachstrickmaschine mit einer darüber angeordneten Nadelauswahleinrichtung;
- Fig. 2: einen schematischen Teilschnitt durch das Nadelbett und die Nadelauswahleinrichtung aus Fig. 1 entlang der Linie II-II;
- Fig.3: eine Ansicht von oben auf das Nadelbett und die Nadelauswahleinrichtung gemäß Fig. 2 bei Positionierung des Nadelauswahlsystems im Endbereich des Nadelbetts.

Fig. 1 zeigt ein Nadelauswahlsystem 100 einer Flachstrickmaschine, von der ein Nadelbett 3 im Querschnitt dargestellt ist. Das Nadelbett 3 ist dabei so geschnitten, dass ein Nadelkanal 31 sichtbar ist. Im Nadelkanal 31 ist eine Nadel 4 längs verschiebbar geführt. Eine die Nadelbewegung einleitende Platine 5 und ein Drückerteil 6 sind ebenfalls längs verschiebbar und außerdem senkrecht dazu beweglich angeordnet. Als Nadelauswahlelement ist eine Auswahlplatine 7 vorgesehen, die neben einer Verschiebebewegung längs des Kanals 31 außerdem eine Schwenkbewegung durchführen kann. Im dargestellten Beispiel liegt die Auswahlplatine 7 mit einer Kontaktfläche 71 an der Unterseite des Nadelauswahlsystems 1 an. Sie wird in dieser Position durch Magnetkräfte entgegen der Kraft einer Schenkelfeder 8 gehalten. In der dargestellten Position ist die Auswahlplatine 7 inaktiv. Soll sie hingegen die ihr zugeordnete Nadel 4 auswählen, so wird die magnetische Kraft des Nadelauswahlsystems 1 elektromagnetisch kompensiert. Die Platine 7 verschwenkt dann aufgrund der Kraft der Schenkelfeder 8 in ihre aktive Position. In dieser Position kann sie dann durch Einwirkung von Schlosskurven einen Vortrieb der Nadel 4 bewirken.

Das Nadelauswahlsystem 1 ist an einem hier nur schematisch angedeuteten Schlitten 2 starr befestigt. Zwischen den Magnetpolen des Auswahlsystems und der Oberseite des Nadelbetts 3, das aus einem ferromagnetischen Material, vorzugsweise aus Stahl besteht, ist ein Spalt der Breite Z2 vorgesehen, der über die gesamte Nadelbettlänge konstant ist.

Fig. 2 verdeutlicht den Aufbau des Nadelauswahlsystems 1. Es weist eine Auswahlmagnetanordnung 10 mit einem Haltebereich H auf, innerhalb dessen Nadelauswahlelemente, hier die Nadelauswahlplatinen 7, durch die magnetische Kraft von mindestens einem Permanentmagneten 12 gehalten werden. Innerhalb des Haltebereichs H befinden sich außerdem zwei Abwurfbereiche 11, 11'. In diesen Bereichen kann durch Erregung von elektromagnetischen Spulen 13 die magnetische Kraft des Permanentmagneten 12 kompensiert werden, sodass die Auswahlplatinen 7 vom Nadelauswahlsystem 1 abgeworfen werden.

Im dargestellten Beispiel bewegt sich das Nadelauswahlsystem 1 in Pfeilrichtung X über das Nadelbett 3 hinweg. Die Auswahlplatine 7' befindet sich noch nicht im Einflussbereich der Auswahlmagnetanordnung 10. Die Auswahlplatine 7" dagegen wurde an einer der Abwurfstellen 11, 11' abgeworfen. Sie befindet sich nun mit Abstand unterhalb einer Gleitleiste 11, die den Permanentmagneten 12 nach unten abschließt. Die Auswahlplatinen 7 liegen dagegen an der Gleitleiste 11 an. Mit Z2 ist wieder der Abstand des Nadelbetts 3 zur Polfläche der Auswahlmagnetanordnung 10 bezeichnet. Das von dem oder den Permanentmagnet/en 12 gebildete Magnetfeld erfährt eine primäre Dämpfung durch das ferromagnetische Material des Nadelbetts 3 und eine weitere, sekundäre Dämpfung durch die Auswahlplatinen 7.

In Fig. 3 ist in einer Ansicht von oben das Nadelauswahlsystem 1 in seiner äußersten Endposition dargestellt. Es hat sich in Richtung des Pfeils X so weit über das Nadelbett 3 hinausbewegt, dass die äußerste Auswahlplatine 7 vom innersten Abwurfbereich 11' des Auswahlsystems 1 beeinflusst werden kann. Mindestens bis zu dieser Position muss bei der Nadelauswahlvorrichtung entsprechend der Erfindung, bei der die Magnetspulen 13 im Bereich der Abwurfbereiche 11, 11' mit einem konstanten Stromprofil beaufschlagt werden, das Nadelauswahlsystem 1 eine primäre Dämpfung durch das ferromagnetische Material erhalten, sodass ein sicheres Abwerfen der zu aktivierenden Nadelauswahlelemente gewährleistet ist. Dazu ist im dargestellten Beispiel das Nadelbett 3 über den genuteten Bereich hinweg seitlich verlängert worden. Der Abstand des ungenuteten Bereichs 3' zur Auswahlmagnetanordnung 10 kann dabei ein anderer sein als der Abstand Z2 zum genuteten Bereich des Nadelbetts 3. Anstelle des Nadelbetts 3 kann auch ein Auswahlplatinenbett vorgesehen sein, über dass die Nadelauswahl erfolgt. Lässt sich aus konstruktiven Gründen das Nadelbett 3 seitlich nicht über den genuteten Bereich hinaus verlängern, so können seitlich des Nadelbetts 3 auch hier nicht dargestellte Leisten aus ferromagnetischem Material angeordnet werden, die vorzugsweise die gleiche Dicke und mindestens die Breite der Auswahlmagnetanordnung 10 aufweisen. Der Abstand zwischen der Leiste und dem Auswahlsystem 1 kann konstant oder aber auch einstellbar sein.

Dadurch lassen sich für das Nadelauswahlsystem 1 über den gesamten Bewegungsbereich zumindest annähernd konstante Primärdämpfungsverhältnisse schaffen, sodass auf eine Regulierung des Stromprofils der Spulen 13 verzichtet werden kann.

## Patentansprüche

1. Strickmaschine, insbesondere Flachstrickmaschine, mit einer Mustereinrichtung mit einem Nadelauswahlsystem mit mindestens einer Auswahlmagnetanordnung (10), die mindestens einen permanentmagnetischen Haltebereich (H) und mindestens einen Abwurfbereich (11, 11'), dem mindestens eine ansteuerbare Spule (13, 13') zugeordnet ist, aufweist, wobei gegen die Auswahlmagnetanordnung (10) Nadelauswahlelemente (7, 7', 7") anziehbar sind und wobei der Auswahlmagnetanordnung (10) Bauelemente (3, 3') aus ferromagnetischem Material gegenüberliegend angeordnet sind, **dadurch gekennzeichnet, dass** die mindestens eine Spule (13, 13') beim Abwurf eines Nadelauswahlelements (7, 7', 7") mit einem konstanten Stromstärkeprofil, das von der Anzahl der jeweils von der Auswahlmagnetanordnung (10) angezogenen Nadelauswahlelementen (7) unabhängig ist, angesteuert ist und dass der mindestens einen Auswahlmagnetanordnung (10) über ihren gesamten Bewegungsbereich die Bauelemente (3, 3') aus ferromagnetischem Material derart gegenüberliegend angeordnet sind, dass die magnetische Dämpfung der Auswahlmagnetanordnung (10) über ihren gesamten Bewegungsbereich annähernd konstant ist.

2. Strickmaschine nach Anspruch 1, **dadurch gekennzeichnet, dass** die ferromagnetischen Bauelemente von einem zur Nadelführung genuteten Nadelbett (3) oder einem Auswahlplatinenbett und ungenuteten Bereichen des Nadelbetts (3) oder Auswahlplatinenbetts einer Flachstrickmaschine gebildet sind.

3. Strickmaschine nach Anspruch 1, **dadurch gekennzeichnet, dass** die ferromagnetischen Bauelemente vom genuteten Bereich eines Nadelbetts (3) oder eines Auswahlplatinenbetts einer Flachstrickmaschine und seitlich des genuteten Bereichs angeordneten ferromagnetischen Leisten gebildet sind.

4. Strickmaschine nach Anspruch 3, **dadurch gekennzeichnet, dass** die Leisten die gleiche Stärke wie das Nadelbett (3) oder das Auswahlplatinenbett und mindestens die gleiche Breite wie die Auswahlmagnetanordnung (10) aufweisen.

5. Strickmaschine nach Anspruch 3 oder 4, **dadurch gekennzeichnet, dass** der Abstand zwischen der Auswahlmagnetanordnung (10) und dem genuteten Bereich des Nadelbetts (3) oder Auswahlplatinenbetts verschieden ist vom Abstand zwischen der Auswahlmagnetanordnung (10) und den ungenuteten Bereichen (3') des Nadelbetts (3) oder Auswahlplatinenbetts oder den Leisten.

6. Strickmachine nach einem der Ansprüche 3 bis 5, **dadurch gekennzeichnet, dass** der Abstand zwischen der Auswahlmagnetanordnung (10) und ungenuteten Bereichen (3') des Nadelbetts (3) oder Auswahlplatinenbetts oder den Leisten derart ist, dass die Auswahlmagnetanordnung (10) über diesen Bereichen (3') oder Leisten die gleiche magnetische Dämpfung erfährt wie durch das ferromagnetische Material des genuteten Bereichs des Nadelbetts (3) oder Auswahlplatinenbetts.

## Claims

1. Knitting machine, in particular a flat knitting machine, with a patterning device with a needle selection system with at least one selection magnet arrangement (10) which comprises at least one permanently magnetic holding region (H) and at least one discarding region (11, 11'), to which at least one controllable coil (13, 13') is assigned, needle selection elements (7, 7', 7") being able to be pulled against the selection magnet arrangement (10) and components (3, 3') made of ferromagnetic material being arranged opposite the selection magnet arrangement (10), **characterised in that** the at least one coil (13, 13') is controlled upon the discard of a needle selection element (7, 7', 7") with a constant current strength profile which is independent of the number of the needle selection elements (7) each pulled from the selection magnet arrangement (10), and **in that** the components (3, 3') made of ferromagnetic material are arranged opposite the at least one selection magnet arrangement (10) over its entire movement region in such a way that the magnetic damping of the selection magnet arrangement (10) is roughly constant across the entire movement region thereof.

2. Knitting machine according to claim 1, **characterised in that** the ferromagnetic components are formed by a needle bed (3) which is grooved for the purpose of needle guidance or by a selector bed and ungrooved regions of the needle bed (3) or of the selector bed of a flat knitting machine.

3. Knitting machine according to claim 1, **characterised in that** the ferromagnetic components are formed by a grooved region of a needle bed (3) or selector bed of a flat knitting machine and by ferromagnetic strips arranged laterally to the grooved region.

4. Knitting machine according to claim 3, **characterised in that** the strips are as strong as the needle bed (3) or the selector bed and are at least as wide as the selection magnet arrangement (10).

5. Knitting machine according to either claim 3 or claim 4, **characterised in that** the distance between the selection magnet arrangement (10) and the grooved region of the needle bed (3) or selector bed differs from the distance between the selection magnet arrangement (10) and the ungrooved regions (3') of the needle bed (3) or of the selector bed or the strips.

6. Knitting machine according to any one of claims 3 to 5, **characterised in that** the distance between the selection magnet arrangement (10) and ungrooved regions (3') of the needle bed (3) or of the selector bed or the strips is such that the selection magnet arrangement (10) experiences the same magnetic damping over these regions (3') or strips as through the ferromagnetic material of the grooved region of the needle bed (3) or of the selector bed.

## Revendications

1. Machine à tricoter, en particulier machine à tricoter rectiligne, comprenant un dispositif modèle ayant un système de sélection d'aiguilles, comprenant au moins un dispositif magnétique de sélection (10) qui présente au moins une zone de retenue à aimants permanents (H) et au moins une zone d'éjection (11, 11') à laquelle est associée au moins une bobine (13, 13') pouvant être commandée, sachant que des éléments de sélection d'aiguilles (7, 7', 7") peuvent être attirés contre le dispositif magnétique de sélection (10) et que des composants (3, 3') composés d'un matériau ferromagnétique sont disposés face au dispositif magnétique de sélection (10 ), **caractérisée en ce que**, lors de l'éjection d'un élément de sélection d'aiguille (7, 7', 7"), l'au moins une bobine (13, 13') est commandée avec un profil d'intensité de courant constant, dépendant du nombre d'éléments de sélection d'aiguille (7) attirés respectivement par le dispositif magnétique de sélection (10) et **en ce que** les composants (3, 3') composés d'un matériau ferromagnétique sont disposés face à l'au moins un dispositif magnétique de sélection (10) sur toute sa zone de mouvement de telle sorte que l'amortissement magnétique du dispositif magnétique de sélection (10) soit approximativement constant sur toute sa zone de mouvement.

2. Machine à tricoter selon la revendication 1, **caractérisée en ce que** les composants ferromagnétiques sont formés par un plateau à aiguilles (3) riveté pour le guidage des aiguilles ou par une platine de sélection et par les zones non rivetées du plateau à aiguilles (3) ou de la platine de sélection d'une machine à tricoter rectiligne.

3. Machine à tricoter selon la revendication 1, **caractérisée en ce que** les composants ferromagnétiques sont formés par la zone rivetée d'un plateau à aiguilles (3) ou d'une platine de sélection d'une machine à tricoter rectiligne et par des baguettes ferromagnétiques disposées à côté de la zone rivetée.

4. Machine à tricoter selon la revendication 3, **caractérisée en ce que** les baguettes présentent la même épaisseur que le plateau à aiguilles (3) ou que la platine de sélection et au moins la même largeur que le dispositif magnétique de sélection (10 ).

5. Machine à tricoter selon la revendication 3 ou 4, **caractérisée en ce que** la distance entre le dispositif magnétique de sélection (10) et la zone rivetée du plateau à aiguilles (3) ou de la platine de sélection est différente de la distance entre le dispositif magnétique de sélection (10) et la zone non rivetée (3') du plateau à aiguilles (3) ou de la platine de sélection ou des baguettes.

6. Machine à tricoter selon l'une des revendications 3 à 5, **caractérisée en ce que** la distance entre le dispositif magnétique de sélection (10) et les zones non rivetées (3') du plateau à aiguilles (3) ou de la platine de sélection ou des baguettes est telle que le dispositif magnétique de sélection (10), au-dessus de ces zones (3') ou baguettes, subit le même amortissement magnétique que par le matériau ferromagnétique de la zone rivetée du plateau à aiguilles (3) ou de la patine de sélection.
